# EUROPÄISCHE PATENTSCHRIFT

(11) **EP 0 016 861 B1**
(45) Veröffentlichungstag und Bekanntmachung des Hinweises auf die Patenterteilung: **23.05.1984**
(21) Anmeldenummer: 79104833.3
(22) Anmeldetag: 03.12.1979
(51) Int. Cl.: E05F 15/06

(54) **Türbetätigungseinrichtung**
Actuating device for a door
Dispositif d'actionnement d'une porte

(30) Priorität: 31.03.1979 DE 2912949
(43) Veröffentlichungstag der Anmeldung: 15.10.1980
(73) Patentinhaber: ROBERT BOSCH GMBH, 70442 Stuttgart (DE)
(72) Erfinder: Angermair, Ernst, D-7120 Bietigheim-Bissingen (DE); Engfer, Ortwin, D-7143 Vaihingen (DE)

## Beschreibung

### Stand der Technik

Die Erfindung geht aus von einer Türbetätigungseinrichtung nach der Gattung des Hauptanspruchs. Eine derartige Türbetätigungseinrichtung ist bekannt - Bosch-Druckschrift VDT-AKB 130/2, Blatt 1 (2.67).

Bei solchen Türbetätigungseinrichtungen tritt das Problem auf, daß bei der Betätigung der Notsteuerung der Arbeitszylinder auch auf der Schließseite entlüftet wird. Beim Zurückschalten des Nothahns erhält dann die Schließseite Druck, und die Tür schließt schlagartig, weil auf der Gegenseite kein Druck ist. Dadurch sind aber schon schwere Unfälle entstanden.

Er ist auch bereits eine speziell für Eisenbahntüren bestimmte Einrichtung bekannt, bei der vom Zugführer durch Betätigung eines Magnetventils alle Türen gemeinsam geschlossen werden (DE-A-2 807 050). Dort ist eine Notbetätigung angesprochen, mit der es dem Fahrgast ermöglicht wird, durch Entlüften des Systems eine mechanische Verriegelung der Tür zu lösen, um die Tür zu öffnen. Eine Sicherung vor schlagartigem Schließen ist aber nicht vorgesehen.

### Vorteile der Erfindung

Die erfindungsgemäße Türbetätigungseinrichtung mit den kennzeichnenden Merkmalen des Hauptanspruchs hat demgegenüber den Vorteil, daß die normale Betätigung vom Fahrzeugführer in Schließ- und Öffnungsrichtung kombiniert ist mit einer Notbetätigung, welche die Schließleitung drucklos macht. Durch die Notbetätigung kann der Fahrgast die Tür von Hand zwar ebenfalls öffnen und schließen, aber der Nothahn ist nicht in seine Ausgangsstellung zurückbewegbar, weil er verrastet ist, bis der Fahrzeugführer das Türventil in Tür-Öffnungsstellung bringt. Dann wird der Druck im Arbeitszylinder zuerst auf beiden Seiten aufgebaut, und die Verrastung des Nothahnes wird erst gelöst, wenn ein gewisser Druck erreicht ist, damit die Tür nicht schlagartig schließt. Dadurch ist erreicht, daß ausgehend vor jeder Stellung des Arbeitszylinders und in jeder Richtung eine Endlagendämpfung des Arbeitszylinders wirksam ist.

### Zeichnung

Ein Ausführungsbeispiel der Erfindung ist in der Zeichnung schematisch dargestellt und in der nachfolgenden Beschreibung erläutert. Es zeigen : Figur 1 Tür geschlossen, Türventil in Schließstellung, Elektrik ausgefallen, Notsteuerung in Ausgangsstellung, Figur 2 Notsteuerung in Umschaltstellung, Schließ- und Öffnungsseite entlüftet, Tür von Hand aufgeschoben, Notsteuerung verriegelt, Figur 3 Tür steht in irgendeiner Stellung zwischen « zu und « offen », Elektrik ist intakt, Türventil in Stellung « Öffnen », beide Kammern des Arbeitszylinders gleichzeitig belüftet und Figur 4 Verriegelung wird automatisch gelöst, Notsteuerung zurück in Ausgangsstellung, Tür geht in Stellung « offen ».

### Beschreibung des Ausführungsbeispiels

Eine Tür 1 ist über eine Kolbenstange 2 mit einem doppelwirkenden Kolben 3 eines Zweikammer-Arbeitszylinders 4 verbunden. Die zwei Kammern 5 und 6 des Arbeitszylinders 4 sind über Anschlüsse an je eine Luftleitung 7 bzw. 8 angeschlossen, von denen die von der Öffnungsseite x des Arbeitszylinders 4 ausgehende Leitung 7 unmittelbar zu einem Türventil 9 führt, das als 3/2-Wege-Magnetventil ausgebildet ist und an das ein Vorratsbehälter 20 als Druckquelle angeschlossen ist.

Die andere, von der Schließseite y des Arbeitszylinders 4 ausgehende Leitung 8 führt zu einer Notsteuerung 10 und dort zu einem als 3/2-WegeVentil 11 ausgebildeten Mehrwegeventil, das von Hand betätigbar ist. Die Betätigung des Ventils 11 kann entweder durch einen Knebel oder einen Drehknopf erfolgen, wobei die Betätigung vorzugsweise so arbeiten soll, daß sie nur in einer Richtung Kraft übertragen kann.

Als 3/2-Wege-Ventil 11 hat sich ein Drehschieberventil bewährt, das mit einer Drehfeder versehen ist. Beim Betätigen wird die Drehfeder gespannt, und am Ende der Verdrehung wird eine Radial-Verriegelung 12 (Figuren 2 und 3) erreicht, und diese Verriegelung ist über ein Arbeitsglied 13 pneumatisch lösbar, wonach der pneumatische Druck auch die Rückführung des 3/2-WegeVentils 11 in seine Ausgangsstellung unterstützt. Ein solches 3/2-Wege-Ventil ist in der DE-OS 24 39 589 beschrieben.

Dem Arbeitsglied 13 ist eine Drossel 14 vorgeschaltet. Die Drossel 14 kann auch durch eine Feder 14' am Arbeitsglied 13 ersetzt sein. Drossel 14 oder Feder 14' bilden eine druck- oder zeitabhängige Verzögerungseinrichtung. Arbeitsglied 13 und Drossel 14 liegen in einer Zweigleitung 15, die Verbindung mit der Luftleitung 7 hat, die einerseits mit der Öffnungsseite x des Arbeitszylinders 4 und mit dem Türventil 9 verbunden ist und die andererseits über eine Leitung 16 an einen dritten Anschluß des Ventils 11 angeschlossen ist.

### Wirkungsweise

Die Figuren 1 bis 4 zeigen die Türbetätigungseinrichtung in verschiedenen Stellungen. Es sind deshalb für gleiche Teile die gleichen Bezugszahlen verwendet.

In der Figur 1 hat das Türventil 9 eine derartige Stellung, daß die Tür 1 geschlossen ist. Es wird nun angenommen, daß der das Türventil 9 verstellende Magnet keinen Strom erhält, dann kann das Türventil 9 nicht umschalten und die Fahrgäste können nicht aussteigen.

Die Figur 2 zeigt den Zustand der Türbetätigungseinrichtung, wenn von irgend jemand die Notsteuerung 10 betätigt wurde. Das von Hand betätigbare 3/2-Ventil 11 nimmt dann seine andere Stellung ein, in der nun auch die Schließseite y des Arbeitszylinders 4 entlüftet wird, und zwar über das 3/2-Ventil 11, die Leitungen 16 und 7 und das Türventil 9. Dadurch kann die Tür 1 mit dem doppelt wirkenden Kolben 3 in dem Arbeitszylinder 4 ohne Widerstand in Offenstellung verschoben werden. Die Fahrgäste können aussteigen.

Die Figur 3 zeigt, daß bei verriegeltem 3/2-Ventil 11 die Tür in jeder Stellung zwischen « zu und « offen stehen kann. Das Ventil 11 steht in Kurzschlußstellung. Damit ist die Vorschrift erfüllt, daß eine Betätigung der Notsteuerung keine druckmittelbewirkte Bewegung der Tür nach sich zieht. Die Stromversorgung des Magneten des Türventils 9 ist wieder intakt ; deshalb kann das Türventil 9 in Stellung « Öffnen geschaltet werden. Dadurch werden die beiden Arbeitskammern 5 und 6 des Arbeitszylinders 4 gleichmäßig belüftet. Die Tür 1 bleibt aber stehen wie sie stand.

In der Figur 4 ist nun zu sehen, daß sich durch den beispielsweise über die Drossel 14 verzögerten Druckanstieg am Arbeitsglied 13 die Verriegelung gelöst hat und das 3/2-Ventil 11 der Notsteuerung 10 wieder in seine Ausgangsstellung zurückgekehrt ist. Die Schließseite y des Arbeitszylinders 4 wird entlüftet, und die Tür 1 geht in Offenstellung. Es ist also ein wichtiges Merkmal der erfindungsgemäßen Einrichtung, daß die Notsteuerung 10 nur dann in ihre Ausgangsstellung zurückgeht, wenn das Türventil 9 vorher seine Offenstellung eingenommen hatte. Damit ist erreicht, daß ausgehend von jeder Stellung des Arbeitszylinders und in jeder Richtung die Endlagendämpfung im Arbeitszylinder wirksam ist. In der Offenstellung kann eine Betätigung der Notsteuerung kein Schließen der Tür und keine Verriegelung der Notbetätigung bewirken, weil das Arbeitsglied 13 der Verriegelung 12 unter Druck steht (Stellung nach Figur 4). Zum Schließen der Tür 1 muß nun erst wieder das Türventil 9 in die Stellung nach Figur 1 gebracht werden.

## Patentansprüche

1. Türbetätigungseinrichtung mit einem zur Bewegung der Tür (1) bestimmten Zweikammer-Arbeitszylinder, dessen Kolben (3) über eine Kolbenstange mit der Tür verbunden ist, ferner mit einem elektromagnetisch betätigten Türventil (9), über das jede Kammer (5, 6) des Arbeitszylinders (4) gewöhnlich wechselweise mit einer Druckquelle oder mit einer Entlastungsstelle verbindbar ist, sowie mit einer von Hand betätigbaren Notsteuerung (10), dadurch gekennzeichnet, daß die Notsteuerung (10) zum Hand-Notbetätigen der Tür ein in einer Schließleitung (8) der Einrichtung angeordnetes Mehrwegeventil (11) aufweist, das in seiner unbetätigten Stellung (Figur 1 und 4) einen Durchlaß für das vom Türventil (9) ein- oder ausgesteuerte Druckmittel hat und das in seiner Umschaltung (Figur 2 und 3) beide Kammern (5 und 6) des Arbeitszylinders (4) zum gemeinsamen Druckauf- oder -abbau kurzschließt und in dieser Stellung mechanisch verrastbar ist und pneumatisch entrastbar ist, um in seine Ausgangsstellung zurückzukehren, wobei eine Verrastung (12) des Mehrwegeventils (11) nur bei einer vom Türventil (9) eingeleiteten, den Türöffnungsvorgang bewirkenden Druckaufbausteuerung selbsttätig aufhebbar ist.

2. Türbetätigungseinrichtung nach Anspruch 1, dadurch gekennzeichnet, daß die Verriegelungseinrichtung (12) ein druckempfindliches Glied mit einer Arbeitskammer aufweist, die über eine druck- oder zeitabhängige Verzögerungseinrichtung (Drossel 14, Feder 14') ständig mit einer zur Öffnungsseite (x) des Arbeitszylinders (4) führenden Leitung (7) verbunden ist.

## Claims

1. A door operating device comprising a two- chamber working cylinder for moving the door (1) and the piston (3) of which is connected to the door through a piston rod, further comprising an electromagnetically actuated door valve (9) by which each chamber (5, 6) of the working cylinder can usually be connected alternately to a pressure source or a relieving location, and comprising a manually operable emergency control, characterised in that for the manual emergency operation of the door, the emergency control has a multiway valve (11) arranged in a closing line (8) of the device and which, in its unoperated position (Figures 1 and 4), has a passage for the pressure medium switched-in or switched-out by the door valve (9) and which, on switching-over (Figures 2 and 3), short circuits both chambers (5 and 6) of the working cylinder (4) for the common build-up or decline of pressure and can be mechanically latched in that position and pneumatically released to return it to its initial position, wherein a latch (12) for the multiway valve (11) can only be removed automatically with a pressure build-up initiated by the door valve (9), effecting the closing operation of the door.

2. A door operating device according to claim 1, characterised in that, the latching device (12) has a pressure-responsive member with a working chamber which is permanently connected to a line (7) leading to the opening side (X) of the working cylinder (4) through a pressure-dependent or time-dependent delay device (throttle 14, spring 14').

## Revendications

1. Dispositif de commande de porte comprenant un cylindre de travail à deux chambres, qui est destiné à actionner la porte (1) et dont le piston (3) est relié à la porte par une tige de piston, une soupape de porte (9) commandée électromagnétiquement et par l'intermédiaire de laquelle chaque chambre (5, 6) du cylindre de travail (4) peut normalement être reliée alternativement à une source de pression ou à un emplacement d'échappement, et une commande de secours (10) pouvant être actionnée à la main, caractérisé en ce que la commande de secours (10) comprend une soupape à plusieurs voies (11) qui est disposée sur une conduite de fermeture (8) du dispositif pour la commande de secours manuelle de la porte, qui présente en position de repos (figures 1 et 4) un passage pour le milieu sous pression admis dans ou sortant de la soupape de porte (9) qui, après inversion (figures 2 et 3), relie l'une à l'autre les deux chambres (5 et 6) du cylindre de travail (4) en vue d'une mise commune sous pression ou hors pression et qui, dans cette position, peut être verrouillée mécaniquement et déverrouillée pneumatiquement pour revenir dans sa position de départ, de sorte qu'un verrouillage (12) de la soupape à plusieurs voies (11) ne peut cesser automatiquement que lorsque est déclenchée par la soupape de porte (9) une montée en pression provoquant l'ouverture de la porte.

2. Dispositif de commande de porte selon la revendication 1, caractérisé en ce que le dispositif de verrouillage (12) comprend un organe sensible à la pression avec une chambre de travail qui est reliée en permanence par l'intermédiaire d'un dispositif retardateur en fonction du temps ou de la pression (étranglement 14, ressort 14'), à une conduite (7) menant au côté ouverture (x) du cylindre de travail (4).
